# EUROPÄISCHE PATENTSCHRIFT

(11) **EP 1 128 235 B1**
(45) Veröffentlichungstag und Bekanntmachung des Hinweises auf die Patenterteilung: **05.03.2008**
(21) Anmeldenummer: 01101675.5
(22) Anmeldetag: 30.01.2001
(51) Int. Cl.: G03G 21/16

(54) **Vorrichtung zum manuellen Öffnen und Schliessen eines Gerätegehäuses**
Device for manually opening and closing an apparatus housing
Dispositif pour ouvrir et fermer manuellement un boîtier d'appareil

(30) Priorität: 25.02.2000 DE 10008910
(43) Veröffentlichungstag der Anmeldung: 29.08.2001
(73) Patentinhaber: Eastman Kodak Company, Rochester, New York 14650 (US)
(72) Erfinder: Dettinger, Karl-Heinz, 73061 Ebersbach (DE); Konday, Andreas, 72517 Sigmaringendorf (DE); Straub, Timo, 73312 Geislingen (DE); Weber, Markus, 73773 Aichwald (DE)
(74) Vertreter: Weber, Etienne Nicolas

(56) Entgegenhaltungen:
- WO-A-99/19774
- PATENT ABSTRACTS OF JAPAN Bd. 0072, Nr. 86 (P-244), 21. Dezember 1983 (1983-12-21) -& JP 58 160971 A (SANYO DENKI KK), 24. September 1983 (1983-09-24)
- PATENT ABSTRACTS OF JAPAN Bd. 1997, Nr. 07, 31. Juli 1997 (1997-07-31) & JP 9 058089 A (KOFU NIPPON DENKI KK), 4. März 1997 (1997-03-04)

## Beschreibung

Die Erfindung betrifft eine Vorrichtung zum manuellen Öffnen und Schließen eines Gerätegehäuses eines Vervielfältigungsgerätes oder ähnlichem drucktechnischen Gerätes.

Es sind Gerätegehäuse, insbesondere Geräteeinheiten von Vervielfältigungsgeräten mit einer Vorrichtung der eingangs genannten Art bekannt, mit:
einem ersten und einem zweiten Gehäuseteil, die mittels einer Schwenkachse verbunden sind, deren eines Gehäuseteil verschwenkbar ist;
rotierenden Fördermitteln in mindestens einer Paar-Anordnung zum Hindurchführen und Fördern eines Aufzeichnungsmediums, die an einem der Schwenkachse gegenüberliegenden Ende der beiden Gehäuseteile in einer aneinander anliegenden, achsparallelen Anordnung und in achsparallelen Ausrichtung zur Schwenkachse angeordnet sind, wobei eines der rotierenden Fördermittel im ersten Gehäuseteil und das andere im zweiten Gehäuseteil drehbar, antreibbar und manuell auswechselbar angeordnet sind;
Mitteln zum Verschwenken des ersten Gehäuseteils um die Schwenkachse von einer am zweiten Gehäuseteil anliegenden Schließstellung zu einer vom zweiten Gehäuseteil entfernten, das Geräteinnere zu Servicezwecken freigebenden Offenstellung und zurück;
Mitteln zum Ent-/Verriegeln des in Schließstellung befindlichen ersten Gehäuseteils von/mit dem zweiten Gehäuseteil; und
Mitteln zum radialen Trennen/Aneinanderpressen der rotierenden Fördermittel bei entriegelten bzw. verriegelten Gehäuseteilen.

DE-31 53 658-C2 offenbart ein solches Vervielfältigungsgerät in Form eines Kopiergerätes, das eine als Fixiereinheit mit Fixierwalzen ausgebildete Geräteeinheit für ein Aufzeichnungsmedium in Form von tonerbildtragendem Blatt aufweist und die zum manuellen Ent-/Verriegeln und Verschwenken ihres oberen Gehäuse-/Chassisteils in eine Offenstellung/Schließstellung zwei getrennte Mittel aufweist, die in einem Service- oder Störfall umständlich mit beiden Händen zu Betätigen sind, wie zum Beispiel, zuerst das Wegschwenken des in Form eines Verriegelungshakens ausgeführten Mittels zum Entriegeln der Gehäuseteile und anschließendes Verschwenken des oberen Gehäuseteils in seine Offenstellung mittels des zweiten Mittels, einer Grifffläche am Gehäuseteil, wobei deren Schwenkrichtung entgegengesetzt zu der des Verriegelungshaken ist. Weiterhin ist nachteilig, dass bei einem Störfall in Form eines Blattstaues zwischen den Fixierwalzen ein Entriegeln des oberen Gehäuseteils, bzw. ein Trennen der Fixierwalzen nur mit großem Kraftaufwand durch eine Bedienungsperson möglich ist, welches durch die starre Anbringung des Verriegelungshakens am unteren Gehäuseteil und des vom Haken umfaßten Verriegelungsbolzens am oberen Gehäuseteil verursacht wird.

JP-A-58160971 offenbart eine Vorrichtung zum manuellen Öffnen und Schließen einer aus dem Hauptgehäuse herausziehbaren Fixiereinheit. Die Öffnungs- und Schließbewegung erfolgt nach Entriegeln und Herausziehen in einem einzigen Bewegungsablauf.

WO-A1-9919774 offenbart einen Drucker mit einem Deckelschwenkmechanismus. Durch die Öffnungs- und Schließbewegung wird gleichzeitig der Fixierbereich geöffnet.

JP-A-9058089 offenbart Vorrichtung zum manuellen Öffnen und Schließen für einen Drucker oder Kopierer.

Der Erfindung liegt daher die Aufgabe zugrunde, eine Vorrichtung der eingangs genannten Art zu schaffen, die diese genannten Nachteile nicht aufweist, sondern die die Durchführung eines Geräte-Kundendienstes vereinfacht und erleichtert, insbesondere ein Austauschen von Verschleißteilen vereinfacht und die Behebung einer Störung, wie zum Beispiel eines Transportstaus erleichtert, und zudem einen einfachen, kompakten Aufbau aufweist.

Die Aufgabe wird mit einer Vorrichtung nach Anspruch 1 erfindungsgemäß dadurch gelöst, dass die Mittel zum Verschwenken, Ent-/Verriegeln und Trennen/Aneinanderpressen eine gemeinsame Betätigungseinheit im Bereich des der Schwenkachse gegenüberliegenden freien Endes der Gehäuseteile aufweisen, derart, dass das Ent-/Verriegeln, Verschwenken und Trennen/Anpressen des ersten Gehäuseteils gemeinsam und einhändig mittels der Betätigungseinheit in einem einzigen Bewegungsablauf durchführbar ist.

In vorteilhafter Weise weist die Betätigungseinheit am ersten Gehäuseteil mindestens einen Handgriff, eine Kniehebeleinheit und einen schwenk- und hubbeweglichen Ent-/Verriegelungshebel mit auf einen Verriegelungsbolzen des zweiten Gehäuseteils einwirkenden Haken auf; und stehen der Handgriff, die Kniehebeleinheit und der Ent-/Verriegelungshebel miteinander in kraft- und formschlüssiger Wirkverbindung, derart, dass mittels des Handgriffes sowohl die Kniehebeleinheit und damit der Ent-/Verriegelungshebel betätigbar, wie auch das erste Gehäuseteil schwenkbar sind.

Weiterhin ist der Handgriff in Form einer Handkurbel ausgeführt und zusätzlich manuell um eine zur Schwenkachse der Chassisteile achsparallelen Lagerachse der Handkurbel hin und her schwenkbar; ist die Kniehebeleinheit in Form eines Exzentertriebes im Bereich der Handkurbel-Lagerachse angeordnet; weist die Kniehebeleinheit ein Kniehebelgehäuse auf, das mit der Handkurbel des Handgriffs starr verbunden und mit dieser schwenkbar ist; und ist der Ent-/Verriegelungshebel mit seinem ersten Ende im Bereich der Handkurbel-Lagerachse in dem Kniehebelgehäuse exzentrisch gelagert und mittels des durch die Handkurbel schwenkbare Kniehebelgehäuses in Schwenkbewegung zum Ent-/Verriegeln des ersten Gehäuseteils und in Hubbewegung zum Aneinanderpressen/Trennen der Gehäuseteile und der rotierenden Fördermittel versetzbar.

Zudem ist mindestens ein Federelement zwischen den beiden Gehäuseteilen angeordnet, mittels dem beim Verriegelungsvorgang und im verriegelten Zustand der Gehäuseteile eine Anpreßkraft in Richtung längs der Hubrichtung und Längsachse des Ent-/Verriegelungshebels erzeugbar ist und mittels der der Haken des Ent-/Verriegelungshebels an den Verriegelungsbolzen anpreßbar ist; und ist beim Verriegelungsvorgang durch eine halbkreisförmige Schwenkbewegung der Kniehebeleinheit, die Lagerstelle des in der Kniehebeleinheit exzentrisch gelagerten Ent-/Verriegelungshebels über einen Totpunkt ihrer Bewegungsbahn hinweg gegen die Federkraft des Federelements zum Erzeugen der Anpreßkraft bewegbar.

Die weiteren Merkmale und Vorteile sind der Beschreibung der in der Zeichnung dargestellten Ausführungsbeispiele der Erfindung sowie den weiteren Unteransprüchen zu entnehmen. Die Zeichnung zeigt in der
- Fig. 1: die erfindungsgemäße Vorrichtung an einer aus einem Vervielfältigungsgerät herausgezogenen, geschlossenen Geräteeinheit in einer räumlichen Darstellung,

- Fig. 2: die erfindungsgemäße Vorrichtung an einer aus einem Vervielfältigungsgerät herausgezogenen, offenen Geräteeinheit in einer räumlichen Darstellung,
- Fig. 3: die erfindungsgemäße Vorrichtung nach Fig. 1 und 2 in einer vergrößerten räumlichen Darstellung unter Weglassung aller für die Vorrichtung nicht relevanten Teile der Geräteeinheit,
- Fig. 4: die erfindungsgemäße Vorrichtung nach Fig. 3, in einer Draufsicht,
- Fig. 5: die erfindungsgemäße Vorrichtung nach Fig. 3 als vergrößerte Teilansicht in einer Seitenansicht.

Die folgende Beschreibung nach Fig.1 bis 5 bezieht sich auf eine bevorzugte Ausführungsform der erfindungsgemäßen Vorrichtung zum manuellen Öffnen und Schließen einer Geräteeinheit eines Vervielfältigungsgerätes. Die Vorrichtung ist hierbei an einer als Fixiereinheit ausgeführten Geräteeinheit eines Vervielfältigungsgerätes bekannter Art, wie zum Beispiel eines Kopierers angeordnet, wobei die Fixiereinheit zum Fixieren von auf einzelnen Aufzeichnungsmedien S in Form von Papier- oder Folien-Blätter übertragenen Tonerbildern ausgeführt ist.

Für einen auf diesem Fachgebiet tätigen Fachmann ist es dabei selbstverständlich, dass die erfinderische Vorrichtung auch an anderen Geräteeinheiten, wie zum Beispiel an Transporteinheiten für Blätter oder Bänder aus Papier oder Folie mit oder ohne Tonerbild, und auch in anderen Geräten, wie zum Beispiel in Druckern, Printern oder Blattsortier-Geräten einsetzbar ist, wobei die rotierenden Fördermittel der Geräteeinheiten als Fixierwalzen mit Heiz- und Anpreßwalzen, als Fixierbänder mit Heiz- und Anpreßbändern oder als Blatt-/Band-Transportwalzen/-bänder ausgeführt sein können.

Fig. 1 zeigt die Fixiereinheit in Ihrer geschlossenen Grundstellung in einer aus dem nicht dargestellten Kopierer zu Service-Zwecken in bekannter Weise seitlich heraus gezogenen Position. Die Fixiereinheit ist, wie in Fig. 1 und Fig.2 gezeigt, mit einem ersten, oberen 1 und einem zweiten, unteren 2 Gehäuseteil bzw. Chassisteil ausgestattet, die mittels einer Schwenkachse 20 verbunden sind und deren oberes Gehäuseteil längs einer horizontal verlaufenden Transportbahn T für tonerbildtragende Blätter S in Richtung X in einem Winkel gleich größer 90 Grad nach oben verschwenkbar ist, sowie mit zwei, als Heizwalze 11 und heizbare Anpreßwalze 21 ausgebildeten Fixierwalzen in einer einen Fixierspalt bildenden Walzenpaar-Anordnung zum Hindurchführen und Fördern der tonerbildtragenden Blätter S ausgestattet, die an einem der Schwenkachse 20 gegenüberliegenden Ende der beiden Gehäuseteile 1;2 in einer senkrecht übereinander anliegenden achsparallelen Anordnung, in achsparalleler Ausrichtung zur Schwenkachse und mit ihren Drehachsen rechtwinklig zur Blatt-Transportbahn ausgerichtet angeordnet sind, wobei die Heizwalze 11 im oberen Gehäuseteil 1 und die Anpreßwalze 12 im unteren Gehäuseteil 2 in bekannter Weise drehbar, antreibbar und manuell auswechselbar angeordnet sind.

Wie in Fig. 1 und Fig.2 dargestellt, ist die Fixiereinheit weiterhin mit Mitteln zum Verschwenken 3 ausgestattet, mittels denen das obere Gehäuseteil 1 um die Schwenkachse herum von einer am unteren Gehäuseteil 2 anliegenden Schließstellung CC zu einer vom unteren Gehäuseteil entfernten, das Geräteinnere der Fixiereinheit freigebenden Offenstellung CO und zurück verschwenkbar ist. Desweiteren ist die Fixiereinheit mit Mitteln zum Ent-/Verriegeln 4 versehen, mittels denen das in Schließstellung befindliche obere Gehäuseteil von/mit dem unteren Gehäuseteil ent-/verriegelbar ist; und weist die Fixiereinheit Mittel 5 auf, die zum radialen Trennen der Walzen bei voneinander entriegelten Gehäuseteilen und zum radialen Aneinanderpressen bei miteinander verriegelten Gehäuseteilen vorgesehen sind.
Fig. 1 bis Fig. 5 zeigen, dass die Mittel zum Verschwenken 3, Ent-/Verriegeln 4 und Trennen/Aneinanderpressen 5 eine gemeinsame Betätigungseinheit im Bereich des der Schwenkachse 20 gegenüberliegenden freien Endes der Gehäuseteile 1;2 aufweisen, derart, dass das Ent-/Verriegeln, Verschwenken und Trennen/Anpressen des oberen Gehäuseteils 1 gemeinsam und einhändig mittels der Betätigungseinheit in einem einzigen Bewegungsablauf durchführbar ist. Die Betätigungseinheit weist dabei am oberen Gehäuseteil 1 einen Handgriff 30 auf, und auf jeder Seite des oberen Gehäuseteils eine Kniehebeleinheit 35 und einen schwenk- und hubbeweglichen Ent-Nerriegelungshebel 40 mit auf einen zugeordneten Verriegelungsbolzen 49 jeder Seite des unteren Gehäuseteils 2 einwirkenden Haken 42 auf; und stehen der Handgriff, die Kniehebeleinheit und der Ent-/Verriegelungshebel miteinander in kraft- und formschlüssiger Wirkverbindung, derart, dass mittels des Handgriffes 30 sowohl die Kniehebeleinheit 35 und damit der Ent-/Verriegelungshebel 40 betätigbar, wie auch das obere Gehäuseteil 1 schwenkbar sind.

Wie in Fig.1 bis 5 gezeigt, ist außenseitig im oberen Bereich einer ersten Seitenwand 15 des oberen Gehäuseteils 1 der Handgriff 30 in Form einer Handkurbel 33 angeordnet, die manuell um eine zur Schwenkachse 20 der Gehäuseteile 1;2 achsparallelen Lagerachse 31 der Handkurbel hin und her schwenkbar ist. Außenseitig an beiden Seitenwänden 15;16 des oberen Gehäuseteiles 1 ist jeweils eine Kniehebeleinheit 35 in Form eines Exzentertriebes im Bereich der Handkurbel-Lagerachse 31 angeordnet; wobei die jeweilige Kniehebeleinheit 35 ein Kniehebelgehäuse 36 aufweist, das mit der Handkurbel 33 des Handgriffs 30 und. mit der Handkurbel-Lagerachse starr verbunden und mit einem Griffteil 34 der Handkurbel schwenkbar ist (siehe Fig.5).

Ebenfalls außenseitig an beiden Seitenwände 15;16 des oberen Gehäuseteils 1 ist jeweils ein Ent-/Verriegelungshebel 40 angeordnet, der, wie in Fig.5 gezeigt, mit seinem ersten Ende 41 im Bereich der Handkurbel-Lagerachse 31 in dem Kniehebelgehäuse 36 exzentrisch gelagert ist und mittels des durch die Handkurbel schwenkbaren Kniehebelgehäuses in Schwenkbewegung zum Verriegeln und Entriegeln (gestrichelte Darstellung des Ent-/Verriegelungshebels) des oberen Gehäuseteils 1 und in Hubbewegung zum Aneinanderpressen/Trennen der Gehäuseteile 1;2 und der Walzen 11;21 versetzbar ist.

Jedes Kniehebelgehäuse 36 der beiden Kniehebeleinheiten 35 weist hierzu, wie in Fig.5 dargestellt, einerseits für das erste Ende 41 des Ent-/Verriegelungshebels 40 eine achsenparallel, radial zur Lagerachse 31 der Handkurbel 33 beabstandete, zum Lagerachsenende der Handkurbel axial nach außen versetzte bzw. ragende Lagerstelle 37 in Form eines Lagerzapfens 37, und andererseits eine V-förmige Ausnehmung 38 am Kniehebelgehäuse mit zwei Schenkelflächen 38.1; 38.2 zur Erzeugung, Führung und Begrenzung der radialen Hub- und Schwenkbewegung des Ent-/Verriegelungshebels parallel zur Außenseite der Seitenwand 15;16 des oberen Gehäuseteils auf. Die Lagerstellen 31;37 des Ent-/Verriegelungshebels 40 und der Handkurbel 33 sind hierbei innerhalb des Bereiches der V-förmigen Ausnehmung 38 angeordnet, und die V-förmige Ausnehmung ist zur axialen Führung und Lagesicherung des auf dem Lagerzapfen 37 schwenkbar gelagerten Ent-/Verriegelungshebels mit einer verschraubten Abdeckung versehen (siehe Fig.1 bis 4).

Bezogen auf die Position der Handkurbel-Lagerachse 31 im Kniehebelgehäuse 36, ist ein radiales Abstandsverhältnis bzw. Hebelverhältnis der Ent-/Verriegelungshebel-Lagerstelle/Lagerzapfen 37 zum Handgriff 30 der Handkurbel 33 von größer 1:5 vorgesehen, das vorbestimmten geringen Bedienungskräften am Handgriff der Betätigungseinheit angepaßt ist.

Jeder der beiden Ent-/Verriegelungshebel 40 ist an seinem zweiten Ende 42 in Form eines im wesentlichen L-förmigen Hakens 42 ausgebildet, der bei in Verriegelungsstellung befindlichem Ent-/Verriegelungshebel (siehe Fig. 1, 3; 5), den außenseitig/innenseitig an einer Seitenwand 25;26 des unteren Gehäuseteiles 2 starr angebrachten Verriegelungsbolzen 49 an seiner der Lagerstelle 37 des Ent-/Verriegelungshebels abgewandten Seite teilweise umschlingt und gegen ihn gepreßt wird, wobei das obere Gehäuseteil 1 gegen das untere Gehäuseteil 2 und die Heizwalze 11 gegen die Anpreßwalze 21 gepreßt werden.

Zur Sicherstellung einer Anpreßkraft im verriegelten Zustand der Fixiereinheit zwischen dem Haken 42 des Verriegelungshebels 40 und dem Verriegelungsbolzen 49 und damit zwischen den Gehäuseteilen 1;2, sind als Toleranz-Ausgleich auf jeder Seite der Fixiereinheit im Bereich der Seitenwände 15;16 jeweils ein Federelement 51 zwischen den beiden Gehäuseteilen 1;2 angeordnet, mittels dem beim Verriegelungsvorgang und im verriegelten Zustand der Gehäuseteile eine Anpreßkraft in Richtung längs der Hubrichtung und Längsachse des Ent-/Verriegelungshebels 40 erzeugbar ist, und mittels der der Haken 42 des Ent-/Verriegelungshebels an den Verriegelungsbolzen 49 anpreßbar ist. Die Anpreßkraft ist während des Verriegelungsvorgangs durch eine halbkreisförmige Schwenkbewegung des Kniehebelgehäuses 36 der Kniehebeleinheit 35 erzeugbar, bei der die Lagerstelle bzw. der Lagerzapfen 37 des in dem Kniehebelgehäuse exzentrisch gelagerten Ent-/Verriegelungshebels 40 über einen Totpunkt ihrer Bewegungsbahn hinweg gegen die Federkraft des Federelements 51 bewegbar ist. Die Federkraft der beiden Federelemente 51 wirkt dabei einer Anpreßkraft der Fixierwalzen einer nicht dargestellten, üblichen Fixierwalzen-Anpreßeinheit entgegen. Beide Federelemente 51 sind als Blattfedern an zwei an Seitenwänden 15;16;25;26 der Gehäuseteile 1;2 angebrachten Abstützungen 12;22 zwischen dem oberen und dem unteren Gehäuseteil angeordnet.

An jedem der Ent-/Verriegelungshebel 40 greift ein an den Seitenwänden 15;16 angeordnetes Federmittel 47 an, mittels dem der Ent-/Verriegelungshebel mit seinem Haken 42 in Richtung zum und gegen den Verriegelungsbolzen 49 sowie parallel zu einer Seitenwandebene, der jeweiligen Außen- oder Innenseite der Seitenwände 15;16;25;26 der Gehäuseteile 1;2 verschwenkbar ist. Das Federmittel 47 weist hierbei eine auf einer verschiebbaren Schubstange angeordnete, vorgespannte Schraubenfeder auf, die sich mit ihrem einen Ende gegen eine an der Seitenwand 15;16 befestigte Lagerbuchse der Schubstange abstützt und mit ihrem anderen Ende an einem mit dem Ent-/Verriegelungshebel 40 befestigten Verbindungselement anliegt.

Zum Erfassen der Verriegelungsstellung der beiden Ent-/Verriegelungshebel 40 und der Handkurbel 33 ist, wie in Fig.3 und 5 gezeigt, ein in Form eines elektrischen Schalters ausgebildeter Sensors 48 an einer der Seitenwände 25;26 des unteren Gehäuseteiles 2 im Bereich unterhalb des Verriegelungsbolzens angeordnet. Da beide Ent-/Verriegelungshebel und die Handkurbel mittels der Lagerachse 31 der Handkurbel 33 und der beiden Kniehebelghäuse.36 kraft- und formschlüssig gekoppelt sind, ist nur ein einziger Sensor 48 vorgesehen, dessen Signale einer üblichen, nicht dargestellten Steuereinheit zu Steuerungszwecken zuführbar sind.

Wie in Fig.1 bis 5 dargestellt, ist der schwenkbare Handgriff 30 und damit die Handkurbel 33 arretierbar, einerseits in einer ersten horizontalen Position P1, bei der das obere Gehäuseteil 1 sich in seiner verriegelten Schließstellung CC befindet, und andererseits in einer zweiten vertikalen Position P2, bei der das obere Gehäuseteil und damit der Ent-/Verriegelungshebel 40 entriegelt ist (siehe Fig.5, gestrichelte Darstellung) so dass das obere Gehäuseteil 1 mittels des Handgriffes um einen Winkel von gleich größer 90 Grad in seine vertikale Offenstellung CO verschwenkbar ist.

Zur Arretierung weist der Handgriff 30 zentrisch in seinem Griffteil 34, wie in Fig.4 gezeigt, einen mit Federkraft beaufschlagten zylinderförmigen Arretierstift 32 auf, der mittels des Griffteiles gegen die Federkraft einer Schraubenfeder axial entlang seiner Mittenachse, bzw. der des Griffteiles sowie parallel zur Lagerachse 31 der Handkurbel 33 in und aus Arretierbohrungen 17;18 der Seitenwand 15 des oberen Gehäuseteils 1 bewegbar ist.

An der Handkurbel 33 des Handgriffs 30, insbesondere an beiden Kniehebelgehäusen ist zudem eine Federschwinge 39 (bzw. Kipphebel) angeordnet (siehe Fig. 1, 3-5), mittels deren auf die Handkurbel angreifende Federkraft das manuelle Verschwenken der Handkurbel bzw. des Griffteiles 34 in die erste P1 und in die zweite Position P2 unterstützbar ist. Die Federschwinge weist hierbei eine auf einer verschiebbaren Schubstange angeordnete, vorgespannte Schraubenfeder auf, die sich mit ihrem einen Ende gegen eine an einer Innenseite der Seitenwand 15;16 befestigte schwenkbare Lagerbuchse für die Schubstange abstützt und mit ihrem anderen Ende an einem mit der Handkurbel 33 durch einen schlitzförmigen Wanddurchbruch der Seitenwand hindurch befestigten schwenkbaren Verbindungselement anliegt. Der Verlauf des Wanddurchbruchs entspricht dabei dem viertelkreisförmigen Verlaufes der Handkurbel, so dass durch die auf halber Strecke des Wanddurchbruchs angeordneten Lagerbuchse bei halber Verschwenkstrecke der Handkurbel die größte Federkraft erzeugt wird und somit die Handkurbel von da aus mittels der Federschwinge in die erste P 1 oder zweite P2 Position drückbar ist.

Zur Unterstützung des Verschwenkens des oberen Gehäuseteils bzw. Chassis 1 in die Offenstellung CO und Schließstellung CC, sind auf der Schwenkachse 20 in konzentrischer Anordnung zwei axial beabstandete Torsionsfedern 23;24 in Form von Schraubenfedern mit entgegengesetztem Wickelsinn bzw. Wirkungsrichtung angeordnet, die mit ihrem ersten Ende mit dem oberen Gehäuseteil 1 und mit ihrem zweiten Ende mit dem unteren Gehäuseteil 2 verbunden sind, derart, dass beim Verschwenken des oberen Gehäuseteils in die Offenstellung CO die erste Torsionsfeder 23 und beim Verschwenken in die Schließstellung CC die zweite Torsionsfeder 24 mit ihren Torsionsfederkräften die Schwenkbewegung anfänglich unterstützt und kurz vor Erreichen der jeweiligen Endstellung dann das obere Gehäuseteil 1 abbremst, und somit der Kraftaufwand zum Verschwenken des oberen Gehäuseteils sich dadurch verringert sowie ein hartes Aufschlagen auf dem unteren Gehäuseteil verhindert wird. Die Federkraft der beiden Torsionsfedern ist dabei auf das Gewicht bzw. auf das resultierende Drehmoment des oberen Gehäuseteils einschließlich der eingebauten Komponenten angepaßt.

Die Wirkungsweise der Vorrichtung ist folgende:

Ausgehend von der in Fig. 1, 3 und 5 gezeigten Schließstellung CC des oberen Gehäuseteils/Chassis 1, der Verriegelungsstellung der Ent-/Verriegelungsmittel 4, und der ersten Arretierungs-Position P1 des Handgriffes 30, wird, gemäß der zeichnerischen Darstellung in Fig.1 und 5, das Griffteil 34 des Handgriffs 30 zum Lösen seiner Arretierung aus Position P 1 von einer Bedienungsperson von Hand längs seiner axialen Mittenachse von der Seitenwand 15 weg bewegt und damit der am gerätehinweisenden Ende des Griffteils angeordnete Arretierungsstift/Rastzapfen 32 aus der ersten Arretierbohrung 17 der Seitenwand 15 gegen die Federkraft einer gezeigten Schraubenfeder herausgezogen.

Anschließend wird gegen eine Federkraft der Federschwinge 39 das Griffteil 34 zusammen mit der Handkurbel 33 des Handgriffs 30, unter Mitnahme der beiden Kniehebeleinheiten 35 entgegen dem Uhrzeigersinn um die Mittenachse der Lagerachse 31 der Handkurbel in Richtung der zweiten Arretierungs-Position P2 und der zweiten Arretierbohrung 18 verschwenkt. Dabei werden die mit der Handkurbel 33 und der Lagerachse 31 starr verbundenen Kniehebelgehäuse 36 mit ihren V-förmigen Ausnehmungen 38 bzw. Führungskalotten und den darin angeordneten Lagerstellen bzw. Lagerzapfen 37 und den jeweils darauf drehbar gelagerten Ent-/Verriegelungshebeln 40 um die Mittenachse der Handkurbel-Lagerachse 31 in einem Kreisbogen entgegen dem Uhrzeigersinn verschwenkt.

Die Lagerzapfen 37, die exzentrisch zur Lagerachse 31 angeordnet sind, werden während der Kreisbogen-Schwenkbewegung, wie in Fig.5 gezeigt, zuerst von einem rechtsseitig von der Mittenachse der Lagerachse 31 liegenden unteren Ausgangspunkt zu einem mittig liegenden oberen Umkehrpunkt bzw. Totpunkt bewegt. Die Lagerzapfen 37 bewegen die Ent-/Verriegelungshebel 40 dabei einerseits von an ihnen rechtsseitig anliegenden zweiten Schenkelflächen /Seitenwänden 38.2 der V-förmigen Ausnehmungen/Führungskalotten 38 weg und pressen andererseits die Ent-/Verriegelungshebel 40 mit ihren L-förmigen Haken 42 in Richtung längs ihrer Längsachse und mit ansteigender Kraft gegen die Verriegelungsbolzen 49, wobei das obere Gehäuseteil/Chassis 1 gegen die Federkraft der Tellerfedern 51 auf die Abstützungen/Stützlager 22 des unteren Gehäuseteils/Chassis 2 heruntergezogen (um ca. 0,2mmm) wird. Die am Handgriff 30 von der Bedienungsperson aufzuwendende Betätigungskraft ist hierbei um das Hebelübersetzungsverhältnis reduziert.

Nach Überwindung des oberen Totpunktes, verschwenken die Lagerzapfen 37 der Kniehebelgehäuse 36 im Kreisbogen über einen Winkel von z.B. ca. 60 Grad zu einem linksseitig von der Mittenachse der Handkurbel-Lagerachse 31 liegenden unteren Endpunkt, wobei die Verriegelungshebel 40 anfangs geradlinig längs ihrer Längsachse nach unten und mit ihren Haken 42 in einer Hubbewegung weg von den Verriegelungsbolzen 49 bewegt werden. Dieses hat den Vorteil, dass die Verriegelung zwischen dem oberen und dem unteren Gehäuseteil /Chassis 1;2 auch bei einem durch mehrere Blätter zwischen dem Fixierwalzenpaar erzeugten Papierstau mit relativ geringem Kraftaufwand durch die Bedienungsperson lösbar ist.

Beim weiteren, von der Federkraft der Federschwinge 39 unterstützten Verschwenken des Handgriffes 30 in die zweite Arretierungs-Position P2 (z.B. ca. 15 Grad), werden die Ent-/Verriegelungshebel 40 mittels der weitergeführten Schwenkbewegung der linksseitigen ersten, inneren Schenkelflächen /Seitenflächen 38.1 der V-förmigen Ausnehmungen /Führungskalotten 38 der Kniehebelgehäusen 36 in eine gleichgerichtete Schwenkbewegung um die Lagerzapfen 37 versetzt, so dass die Haken 42 der Ent-/Verriegelungshebel 40 aus dem Bereich der Verriegelungsbolzen 49 in eine Entriegelungsstellung zur Freigabe des oberen Gehäuseteiles /Chassis 1 bewegt werden. Die Schwenkbewegung der Ent-/Verriegelungshebel 40 erfolgt dabei unter Überwindung der Federkraft der an den Ent-/Verriegelungshebeln angreifenden Federmitteln /Schraubenfedern 47 in Richtung gegen den Uhrzeigersinn.

Nach dem der Arretierungsstift 32 des Griffteiles 34 in der zweiten Arretierungs-Position P2 mittels seines Federelementes in die zweite Arretierbohrung 18 an der Seitenwand 15 eingetaucht ist, wird das obere Gehäuseteil 1 mit seinen Bauteilen mittels des Griffteiles 34 per Hand im Uhrzeigersinn von der Schließstellung CC in die Offenstellung CO um die Schwenkachse 20 herum nach oben geschwenkt, bei der das Geräteinnere der Fixiereinheit zu Servicezwecken frei zugänglich wird (siehe Fig. 2). Das obere Gehäuseteil wird dann mittels eines weiteren üblichen Arretiermittels (nicht gezeigt) in seiner Offenstellung gesichert.

Das Zurückschwenken des oberen Gehäuseteils 1 in die Schließstellung CC und das Anpressen und Verriegeln der Gehäuseteile 1;2 erfolgt anschließend in umgekehrter Reihenfolge, wobei jedoch das Zurückschwenken der Verriegelungshebel 40 in den Bereich der Verriegelungsbolzen 49 einerseits mittels der rechtsseitig liegenden inneren zweiten Schenkelfläche /Seitenflächen 38.2 der V-förmigen Ausnehmungen /Führungs- bzw. Schaltkalotten 38 und andererseits durch die Federkraft der Federmittel 47 bewirkt wird.

### Vorrichtung zum manuellen Öffnen und Schließen eines Gerätegehäuses

### Teileliste:

- CC: Schließstellung des ersten/oberen Gehäuseteils
- CO: Offenstellung des ersten/oberen Gehäuseteils
- P1: erste Arretierungs-Position des Handgriffs (Gehäuse verriegelt)
- P2: zweite Arretierungs-Position des Handgriffs (Gehäuse entriegelt)
- S: Aufzeichnungsmedium /Blatt (Papier, Folie etc.)
- T: Transportbahn für Aufzeichnungsmedium /Blatt
- X: Schwenkrichtung des ersten/oberen Gehäuseteils
- 1.: erstes/oberes Gehäuse-/Chassisteil des/der Gerätegehäuses /Geräteeinheit (z.B. Fixiereinheit)
- 2.: zweites/unteres Gehäuse-/Chassisteil des Gerätegehäuses (z.B. Fixiereinheit)
- 3.: Mittel zum Verschwenken des ersten/oberen Gehäuseteils
- 4.: Mittel zum Ent-/Verriegeln des ersten/oberen Gehäuseteils
- 5.: Mittel zum radialen Aneinanderpressen der rotierenden Fördermittel (z.B. Fixierwalzen)
- 11.: rotierende Fördermittel (z.B. Heizwalze /Fixierwalze im ersten/oberen Gehäuseteil)
- 12.: Abstützung am ersten/oberen Gehäuseteil (an Seitenwand)
- 13.:
- 14.:
- 15.: erste Seitenwand des ersten/oberen Gehäuseteils
- 16.: zweite Seitenwand des ersten/oberen Gehäuseteils
- 17.: erste Arretierbohrung in erster Seitenwand für Arretierstift von Handgriff
- 18.: zweite Arretierbohrung in erster Seitenwand für Arretierstift von Handgriff
- 20.: Schwenkachse im zweiten/unteren Gehäuseteil für erstes/oberes Gehäuseteil
- 21.: rotierende Fördermittel (z.B. Anpreßwalze /Fixierwalze im zweiten/unteren Gehäuseteil)
- 22.: Abstützung am zweiten/unteren Gehäuseteil (an Seitenwand)
- 23.: erste Torsions-/Schraubenfeder auf Schwenkachse für erstes Gehäuseteil

- 24.: zweite Torsions-/Schraubenfeder auf Schwenkachse für erstes Gehäuseteil
- 25.: erste Seitenwand des zweiten/unteren Gehäuseteils
- 26.: zweite Seitenwand des zweiten/unteren Gehäuseteils
- 30.: Handgriff der Betätigungseinheit /Verschwenkmittel
- 31.: Lagerachse für Handkurbel des Hangriffs
- 32.: Arretierungsstift am Handgriff
- 33.: Handkurbel
- 34.: Griffteil der Handkurbel
- 35.: Kniehebeleinheit von Ent-/Verriegelungsmitteln
- 36.: Kniehebelgehäuse der Kniehebeleinheit
- 37.: Lagerstelle/Lagerzapfen in Kniehebelgehäuse für Ent-/Verriegelungshebel
- 38.: V-förmige Ausnehmung in Kniehebelgehäuse für Ent-/Verriegelungshebel
- 38.1: erste Schenkelfläche von V-förmiger Ausnehmung
- 38.2: zweite Schenkelfläche von V-förmiger Ausnehmung
- 39.: Federschwinge an Handkurbel des Handgriffs
- 40.: Ent-/Verriegelungshebel der Ent-/Verriegelungsmittel
- 41.: erstes Ende des Ent-/Verriegelungshebels mit Lagerbohrung
- 42.: zweites Ende des Ent-/Verriegelungshebels mit L-förmigen Haken
- 43.:
- 44.:
- 45.:
- 46.:
- 47.: Federmittel für Ent-/Verriegelungshebel
- 48.: Sensor zur Erfassung der Verriegelungsstellung des Ent-/Verriegelungshebels
- 49.: Verriegelungsbolzen für Ent-/Verriegelungshebel an Seitenwand des zweiten unteren Gehäuseteils
- 50.:
- 51.: Federelement zwischen Gehäuseteilen

## Patentansprüche

1. Vorrichtung zum manuellen Öffnen und Schließen eines Gerätegehäuses eines drucktechnischen Gerätes mit:
einem ersten (1) und einem zweiten (2) Gehäuseteil, die mittels einer Schwenkachse (20) verbunden sind und deren eines Gehäuseteil verschwenkbar angeordnet ist; rotierenden Fördermitteln (11;21) in mindestens einer Paar-Anordnung zum Hindurchführen und Fördern eines Bogens (S), die an einem der Schwenkachse gegenüberliegenden Ende der beiden Gehäuseteile in einer aneinander anliegenden achsparallelen Anordnung und in achsparallelen Ausrichtung zur Schwenkachse angeordnet sind, wobei eines der rotierenden Fördermittel im ersten Gehäuseteil und
das andere im zweiten Gehäuseteil drehbar, antreibbar angeordnet sind;
Mitteln zum Verschwenken (3) des ersten Gehäuseteils um die Schwenkachse herum von einer am zweiten Gehäuseteil anliegenden Schließstellung (CC) zu einer vom zweiten Gehäuseteil entfernten, das Geräteinnere freigebenden Offenstellung (CO) und zurück;
Mitteln zum Ent-/Verriegeln (4) des in Schließstellung befindlichen ersten Gehäuseteils von/mit dem zweiten Gehäuseteil; und
Mitteln zum radialen Trennen/Aneinanderpressen (5) der rotierenden Fördermittel bei entriegelten bzw. verriegelten Gehäuseteilen;
wobei die Mittel zum Verschwenken (3), Ent-/Verriegeln (4) und Trennen /Aneinanderpressen (5) eine gemeinsame Betätigungseinheit im Bereich des der Schwenkachse (20) gegenüberliegenden freien Endes der Gehäuseteile (1;2) aufweisen, **dadurch gekennzeichnet dass** das Ent-/Verriegeln, Verschwenken und Trennen/Anpressen des ersten Gehäuseteils (1) gemeinsam und einhändig mittels der Betätigungseinheit in einem einzigen Bewegungsablauf durchführbar ist, und
**dass** die Betätigungseinheit am ersten Gehäuseteil (1) mindestens einen Handgriff (30), eine Knichebeleinheit (35) und einen schwenk- und hubbeweglichen Ent-/Verriegelungshebel (40) mit auf einen Verriegelungsbolzen (49) des zweiten Gehäuseteils (2) einwirkenden Haken (42) aufweist; und dass der Handgriff, die Kniehebeleinheit und der Ent-/Verriegelungshebel miteinander in kraft- und
formschlüssiger Wirkverbindung stehen, derart, dass mittels des Handgriffes sowohl die Kniehebeleinheit und damit der Ent-/Verriegelungshebel betätigbar, wie auch das erste Gehäuseteil verschwenkbar sind.

2. Vorrichtung nach Anspruch 1,
**dadurch gekennzeichnet,**
**dass** der Handgriff (30) in Form einer Handkurbel (33) ausgeführt ist und manuell um eine zur Schwenkachse (20) der Gehäuseteile achsparallelen Lagerachse (31) der Handkurbel hin und her schwenkbar ist;
die Kniehebeleinheit (35) in Form eines Exzentertriebes im Bereich der Handkurbel-Lagerachse (31) angeordnet ist;
die Kniehebeleinheit (35) ein Kniehebelgehäuse (36) aufweist, das mit der Handkurbel (33) des Handgriffs (30) starr verbunden und mit dieser schwenkbar ist;
und der Ent-/Verriegelungshebel (40) mit seinem ersten Ende (41) im Bereich der Handkurbel-Lagerachse (31) in dem Kniehebelgehäuse (36) exzentrisch gelagert ist und mittels des durch die Handkurbel schwenkbaren Kniehebelgehäuses in Schwenkbewegung zum Ent-/Verriegeln des ersten Gehäuseteils (1) und in Hubbewegung zum Aneinanderpressen/Trennen der Gehäuseteile und der rotierenden Fördermittel (11;21) versetzbar ist.

3. Vorrichtung nach Anspruch 1,
**dadurch gekennzeichnet,**
**dass** die Betätigungseinheit folgendes aufweist:
einen Handgriff (30) zum Verschwenken des ersten Gehäuseteils (1) in Form einer Handkurbel (33), mittels der er manuell um eine zur Schwenkachse (20) der Gehäuseteile (1;2) achsparallelen Lagerachse (31) der Handkurbel hin und her schwenkbar ist,
eine in Form eines Exzentertriebes ausgeführte Kniehebeleinheit (35), die im Bereich der Handkurbel-Lagerachse (31) angeordnet ist;
ein Kniehebelgehäuse (36) als Teil der Kniehebeleinheit (35) angeordnet, das mit der Handkurbel (33) des Handgriffs (30) starr verbunden und mit dieser schwenkbar ist, und
ein Ent-/Verriegelungshebel (40), der mit seinem ersten Ende (4) im Bereich der Handkurbel-Lagerachse (31) in dem Kniehebelgehäuse (36) exzentrisch gelagert ist und der mittels des durch die Handkurbel schwenkbaren Kniehebelgehäuses in eine Schwenkbewegung zum Ent/Verriegeln des ersten Gehäuseteils (1) und in eine Hubbewegung zum Aneinanderpressen/Trennen der Gehäuseteile und der rotierenden Fördermittel (11;21) versetzbar ist.

4. Vorrichtung nach Anspruch 2 oder 3,
**dadurch gekennzeichnet,**
**dass** der schwenkbare Handgriff (30) und damit die Handkurbel (33) arretierbar ist, einerseits in einer ersten Position (P1), bei der das erste Gehäuseteil (1) sich in seiner verriegelten Schließstellung (CC) befindet, und andererseits in einer zweiten Position (P2), bei der das erste Gehäuseteil und damit der Ent-/Verriegelungshebel (40) entriegelt ist, derart, dass das erste Gehäuseteil mittels des Handgriffes in seine Offenstellung (CO) verschwenkbar ist.

5. Vorrichtung nach Anspruch 4,
**dadurch gekennzeichnet,**
**dass** der Handgriff (30) einen mit Federkraft beaufschlagten Arretierstift (32) aufweist, der mittels des Handgriffes axial und entlang einer Mittenachse des Handgriffes sowie parallel zur Lagerachse (31) der Handkurbel (33) in und aus Arretierbohrungen (17;18) einer Seitenwand (15;16) des ersten Gehäuseteils bewegbar ist.

6. Vorrichtung nach Anspruch 2 oder 3,
**dadurch gekennzeichnet,**
**dass** das Kniehebelgehäuse (36) der Kniehebeleinheit (35) für das erste Ende (41) des Ent-/Verriegelungshebels (40) eine achsenparallel, radial zur Lagerachse (31) der Handkurbel beabstandete, zum Lagerachsenende der Handkurbel axial nach außen versetzte Lagerstelle (37) und eine V-förmige Ausnehmung (38) mit Schenkelflächen (38.1; 38.2) zur Erzeugung, Führung und Begrenzung der Hub- und Schwenkbewegung des Ent-/Verriegelungshebels aufweist, wobei die Lagerstellen (31;37) des Ent-/Verriegelungshebels und der Handkurbel innerhalb des Bereiches der V-förmigen Ausnehmung angeordnet sind.

7. Vorrichtung nach Anspruch 6,
**dadurch gekennzeichnet,**
**dass**, bezogen auf die Position der Handkurbel-Lagerachse (31), ein radiales Abstandsverhältnis bzw. Hebelverhältnis der Ent-/Verriegelungshebel-Lagerstelle (37) zum Handgriff (30) vorgesehen ist, das vorbestimmten Bedienungskräften der Betätigungseinheit angepaßt ist.

8. Vorrichtung nach Anspruch 6,
**dadurch gekennzeichnet,**
**dass** der Ent-/Verriegelungshebel (40) an seinem zweiten Ende (42) in Form eines im wesentlichen L-förmigen Hakens (42) ausgebildet ist, der bei in Verriegelungsstellung befindlichem Ent-/Verriegelungshebel den am zweiten Gehäuseteil (2) starr angebrachten Verriegelungsbolzen (49) an seiner der Lagerstelle (37) des Ent-/Verriegelungshebels abgewandten Seite teilweise umschlingt und gegen ihn gepreßt wird, wobei das erste Gehäuseteil (1) gegen das zweite Gehäuseteil (2) und das erste rotierenden Fördermittel (11) gegen das zweite rotierenden Fördermittel (21) gepreßt werden.

9. Vorrichtung nach Anspruch 8,
**dadurch gekennzeichnet,**
**dass** an dem Ent-/Verriegelungshebel (40) ein Federmittel (47) angreift, mittels dem der Ent-/Verriegelungshebel mit seinem Haken (42) in Richtung zum Verriegelungsbolzen (49) und parallel zu einer Seitenwandebene (15;16;25;26) der Gehäuseteile verschwenkbar ist.

10. Vorrichtung nach Anspruch 1 oder 8,
**dadurch gekennzeichnet,**
**dass** mindestens ein Federelement (51) zwischen den beiden Gehäuseteilen (1;2) angeordnet ist, mittels dem beim Verriegelungsvorgang und im verriegelten Zustand der Gehäuseteile eine Anpreßkraft in Richtung längs der Hubrichtung und Längsachse des Ent-/Verriegelungshebels (40) erzeugbar ist und mittels der der Haken (42) des Ent-/Verriegelungshebels an den Verriegelungsbolzen (49) anpreßbar ist; und dass beim Verriegelungsvorgang durch eine halbkreisförmige Schwenkbewegung der Kniehebeleinheit (35), die Lagerstelle (37) des in der Kniehebeleinheit exzentrisch gelagerten Ent-/Verriegelungshebels über einen Totpunkt ihrer Bewegungsbahn hinweg gegen die Federkraft des Federelements (51) zum Erzeugen der Anpreßkraft bewegbar ist.

11. Vorrichtung nach Anspruch 10,
**dadurch gekennzeichnet,**
**dass** zwei Federelemente (51) als Blattfedern an zwei an Seitenwänden (15;16;25;26) der Gehäuseteile (1;2) angebrachten Abstützungen (12;22) zwischen dem oberen und dem unteren Gehäuseteil angeordnet sind.

12. Vorrichtung nach Anspruch 8,
**dadurch gekennzeichnet,**
**dass** die Verriegelungsstellung des Ent-/Verriegelungshebels (40) mittels eines Sensors (48) erfaßbar ist.

13. Vorrichtung nach Anspruch 4,
**dadurch gekennzeichnet,**
**dass** an der Handkurbel des Handgriffs (30) eine Federschwinge (39) angreift, mittels deren Federkraft das manuelle Verschwenken der Handkurbel mit dem Handgriff in die erste (P1) und zweite Position (P2) unterstützbar ist.

14. Vorrichtung nach Anspruch 1,
**dadurch gekennzeichnet,**
**dass** auf der Schwenkachse (20) in konzentrischer Anordnung zwei axial beabstandete Torsionsfedern (23;24) in Form von Schraubenfedern mit entgegengesetztem Wickelsinn und Wirkungsrichtung angeordnet sind, die mit ihrem ersten Ende mit dem ersten Gehäuseteil (1) und mit ihrem zweiten Ende mit dem zweiten Gehäuseteil (2) verbunden sind, derart, dass beim Verschwenken des ersten Gehäuseteils in die Offenstellung (CO) die erste Torsionsfeder (23) und beim Verschwenken in die Schließstellung (CC) die zweite Torsionsfeder (24) mit ihren Torsionsfederkräften die Schwenkbewegung anfänglich unterstützt und kurz vor Erreichen deren jeweiligen Endstellung dann das erste Gehäuseteil (1) abbremst.

15. Vorrichtung nach den Ansprüchen 1 bis 14,
**dadurch gekennzeichnet,**
**dass** das Gerätegehäuse eine als Fixiereinheit ausgebildete Geräteeinheit zum Fixieren eines tonerbildtragenden, blattförmigen oder bandförmigen Aufzeichnungsmediums (S) in Form von Papier ode Folie darstellt;
das erste Gehäuseteil (1) ein oberes, und das zweite ein unteres Gehäuseteil (2) der Fixiereinheit darstellt;
das obere Gehäuseteil längs einer horizontal verlaufenden Transportbahn (T) für tonerbildtragenden Blätter (S) oder eines Bandes (S) um einen Winkel von größer 90 Grad nach oben schwenkbar ist; und
die rotierenden Fördermittel (11;21) als Fixierwalzen mit einer Heizwalze (11) und einer Anpreßwalze (21), als Fixierbänder mit einem Heizband und einem Anpreßband oder als Blatt-/Band-Transportwalzenlbänder ausgebildet sind, die in einer Paar-Anordnung senkrecht übereinanderliegend, mit ihren Drehachsen rechtwinklig zur Blatt-/Band-Transportbahn (T) in den beiden Gehäuseteilen angeordnet sind.

## Claims

1. Device for manually opening and closing an apparatus housing of an apparatus for printing technology, comprising:
a first (1) and a second (2) housing part connected to each other by means of a pivot axis (20), one of said housing parts being arranged so as to be pivotable;
rotating transport means (11; 21) forming at least one pair arrangement for passing through and transporting a sheet (S), said transport means being arranged at one end of the two housing parts opposite the pivot axis so as to be in contact with each other in axis-parallel arrangement and in axis-parallel alignment with respect to the pivot axis, one of said rotating transport means in the first housing part and the other transport means in the second housing part being arranged so that they can be driven in a rotatable manner;
means for pivoting (3) the first housing part about the pivot axis out of a closed position (CC) in abutment against the second housing part and into an open position (CO) away from the second housing part and exposing the interior of the apparatus, and back;
means for unlocking/locking (4) the housing part being in closed position from/to the second housing part; and,
means for radially separating/pressing together (5) the rotating transport means when the housing parts are unlocked or locked;
said means for pivoting (3), unlocking/locking (4) and separating/pressing together (5) having a common actuating unit in the region of the free end of the housing parts (1; 2) opposite the pivot axis (20),
**characterized in that**
the unlocking/locking, pivoting and separating/pressing together of the first housing part (1) can be carried out together and with one hand by means of the actuating unit in a single sequence of motions, and that
the actuating unit on the first housing part (1) has at least one handle (30), one knee lever unit (35) and an unlocking/locking lever (40) that can be moved in pivoting and lift directions, said lever having a hook (42) acting on a locking bolt (49) of the second housing part (2), and that
the handle, the knee lever unit and the unlocking/locking lever are in effective positive and non-positive engagement so that, by means of the handle, the knee lever unit and thus the unlocking/locking lever can be actuated and also the first housing part can be pivoted.

2. Device as in Claim 1,
**characterized in that**
the handle (30) is configured as a hand crank (33) and can be manually pivoted back and forth about a bearing axis (31) of the hand crank, said bearing axis being axis-parallel to the pivot axis (20) of the housing parts;
the knee lever unit (35) being configured as an eccentric drive is arranged in the region of the hand crank bearing axis (31);
the knee lever unit (35) has a knee lever housing (36) which is rigidly connected with the hand crank (33) of the handle (30) and can be pivoted therewith; and that the first end (41) of the unlocking/locking lever (40) is eccentrically supported in the knee lever housing (36) in the region of the hand crank bearing axis (31) and can be brought into pivoting motion for unlocking/locking the first housing part (1) and into lift motion for pressing together/separating the housing parts and the rotating transport means (11; 21) by means of the knee lever housing that can be pivoted by the hand crank.

3. Device as in Claim 1,
**characterized in that**
the actuating unit comprises the following:
a handle (30) for pivoting the first housing part (1) configured as a hand crank (33), by means of which said housing part can be manually pivoted back and forth about a bearing axis (31) of the hand crank, said bearing axis being axis-parallel to the pivot axis (20) of the housing parts (1; 2),
a knee lever unit (35) configured as an eccentric drive, said unit being arranged in the region of the hand crank bearing axis (31);
a knee lever housing (36) arranged as part of the knee lever unit (35), said housing being rigidly connected with the hand crank (33) of the handle (30) and can be pivoted with said hand crank, and
an unlocking/locking lever (40) which has a first end (4) that is eccentrically supported in the region of the hand crank bearing axis (31) in the knee lever housing (36) and which, by means of the knee lever housing that can be pivoted by the hand crank, can be brought into a pivoting motion for unlocking/locking the first housing part (1) and into a lift motion for pressing together/separating the housing parts and the rotating transport means (11; 21).

4. Device as in Claim 2 or 3,
**characterized in that**
the pivotable handle (30), and thus the hand crank (33), is lockable, on the one hand, in a first position (P1), in which the first housing part (1) is in its locked closed position (CC), and, on the other hand, in a second position (P2), in which the first housing part and thus the unlocking/locking lever (40) is unlocked in such a manner that the first housing part can be pivoted into its open position (CO) by means of the handle.

5. Device as in Claim 4,
**characterized in that**
the handle (30) comprises a spring-biased locking pin (32) which, by means of the handle, can be moved in axial direction and along a center axis of the handle, as well as parallel to the bearing axis (31) of the hand crank (33), in and out of locking bores (17, 18) of a lateral wall (15; 16) of the first housing part.

6. Device as in Claim 2 or 3,
**characterized in that**
the knee lever housing (36) of the knee lever unit (35) comprises, for the first end (41) of the unlocking/locking lever (40), an axis-parallel bearing point (37) at a radial distance from the bearing axis (31) of the hand crank and axially-outward offset with respect to the bearing axis end of the hand crank, and comprises a V-shaped cutout (38) with limb surfaces (38.1; 38.2) to generate, guide and limit the lift and pivoting motions of the unlocking/locking lever, said bearing points (31; 37) of the unlocking/locking lever and the hand crank being arranged within the region of the V-shaped cutout.

7. Device as in Claim 6,
**characterized in that**,
with respect to the position of the hand crank bearing axis (31), a radial distance ratio or lever ratio of the unlocking/locking lever bearing point (37) to the handle (30) is provided, said ratio being adapted to pre-specified operating forces of the actuating unit.

8. Device as in Claim 6,
**characterized in that**
the second end (42) of the unlocking/locking lever (40) is configured as an essentially L-shaped hook (42), which, with the unlocking/locking lever in its locking position, partially loops around the locking bolt (49) on said bolt's side facing away from the bearing point (37) of the unlocking/locking lever and is pressed against said bolt, the first housing part (1) being pressed against the second housing part (2) and the first rotating transport means (11) being pressed against the second rotating transport means (21).

9. Device as in Claim 8,
**characterized in that**
the unlocking/locking lever (40) is in contact with a spring means (47), by means of which the unlocking/locking lever with its hook (42) can be pivoted in the direction toward the locking bolt (49) and parallel to a lateral wall plane (15; 16; 25; 26) of the housing parts.

10. Device as in Claim 1 or 8,
**characterized in that**
at least one spring element (51) is arranged between the two housing parts (1; 2), said spring element being used, during the locking operation and in locked state of the housing parts, to generate a pressure force in the direction along the lift direction and the longitudinal axis of the unlocking/locking lever (40) and being used to press the hook (42) of the unlocking/locking lever against the locking bolt (49); and that, during the locking operation, a semicircular pivoting motion of the knee lever unit (35) is used to move the bearing point (37) of the unlocking/locking lever that is eccentrically supported in the knee lever unit beyond a dead point of its path of movement against the spring force of the spring element (51) in order to generate the contact pressure.

11. Device as in Claim 10,
**characterized in that**
two spring elements (51) configured as leaf springs are arranged between the upper and the lower housing parts on two supports (12; 22) provided on the lateral walls (15; 16; 25; 26) of the housing parts (1; 2).

12. Device as in Claim 8,
**characterized in that**
the locking position of the unlocking/locking lever (40) can be detected by means of a sensor (48).

13. Device as in Claim 4,
**characterized in that**
the hand crank of the handle (30) is contacted by a spring-biased rocker (39), the spring force of which is used to support the manual pivoting of the hand crank with the handle into the first position (P1) and into the second position (P2).

14. Device as in Claim 1,
**characterized in that**,
in concentric arrangement on the pivot axis (20), two axially spaced apart torsion springs (23, 24) configured as coil springs with opposing winding direction and direction of action are provided, the first ends of said coil springs being connected to the first housing part (1) and their second ends being connected to the second housing part (2) in such a manner, that, when the first housing part is pivoted into its open position (CO), the first torsion spring (23) initially supports the pivoting motion with its torsion spring forces, and that, when said housing part is moved into its closed position (CC), the second torsion spring (24) initially supports the pivoting motion with its torsion spring forces and then slows down the first housing part (1) just before said pivoting motion reaches its respective end position.

15. Device as in Claims 1 through 14,
**characterized in that**
the apparatus housing represents an apparatus unit configured as a fusing unit for fusing a toner-image-carrying, sheet-shaped or web-shaped recording medium (S) in the form of paper or film;
the first housing part (1) represents an upper housing part, and the second housing part represents a lower housing part (2) of the fusing unit;
the upper housing part can be pivoted upward by an angle greater than 90 degrees alongside a horizontally extending transport path (T) for toner-image-carrying sheets (S) or for a web (S); and
the rotating transport means (11; 21) are configured as fusing rollers with a heating roller (11) and a contact pressure roller (21), as fusing webs with a heating web and a contact pressure web or as sheet/web transport rollers/webs, which are arranged in a pair arrangement so as to be perpendicularly superimposed and with their axes of rotation at a right angle with respect to the sheet/web transport path (T) in both housing parts.

## Revendications

1. Dispositif d'ouverture et de fermeture manuelle d'un boîtier d'un appareil d'impression comprenant :
une première (1) et une deuxième (2) partie de boîtier reliées entre elles par un axe de pivotement (20), l'une des deux parties de boîtier étant disposée de façon à pouvoir être pivotée ;
des moyens de transport en rotation (11 ; 21) selon au moins une disposition par paire(s) pour introduire et transporter une feuille (S), ces moyens de transport étant disposés à une extrémité des deux parties de boîtier situées en face de l'axe de pivotement selon une disposition juxtaposée et parallèle par rapport à l'axe de pivotement, l'un des moyens de transport en rotation étant disposé dans la première partie de boîtier et l'autre, dans la seconde partie de boîtier, les deux moyens de transport pouvant être entraînés en rotation ;
des moyens de pivotement (3) de la première partie de boîtier autour de l'axe de pivotement entre une position de fermeture (CC) contre la deuxième partie de boîtier et une position d'ouverture (CO) éloignée de la deuxième partie de boîtier de façon à libérer l'accès à l'intérieur de l'appareil d'impression et vice versa ;
des moyens de verrouillage/déverrouillage (4) de la première partie de boîtier en position de fermeture contre la deuxième partie de boîtier ; et
des moyens de séparation/jonction sous pression (5) des moyens de transport en rotation dans le sens radial lorsque les parties de boîtier sont déverrouillées ou verrouillées, les moyens de pivotement (3), de déverrouillage/verrouillage (4) et de séparation/jonction sous pression (5) comprenant une unité d'actionnement commune dans la zone de l'extrémité libre des parties de boîtier (1 ; 2) opposée à l'axe de pivotement (20),
**caractérisé en ce que**
les opérations de déverrouillage/verrouillage, de pivotement et de séparation/jonction sous pression de la première partie de boîtier (1) peuvent être réalisées en un seul cycle de mouvements et avec une seule main par l'unité d'actionnement, et
**en ce que** l'unité d'actionnement de la première partie de boîtier (1) comprend au moins une poignée (30), une unité à genouillère (35) et un levier de déverrouillage/verrouillage (40) mobile dans les sens de pivotement et de levage, avec des crochets (42) agissant sur une goupille de verrouillage (49) de la deuxième partie de boîtier (2) ; et **en ce que** la poignée, l'unité à genouillère et le levier de déverrouillage/verrouillage coopèrent entre eux par un système d'assemblage par adhérence et crabotage de façon à pouvoir actionner l'unité à genouillère et, par conséquent, le levier de déverrouillage/verrouillage à l'aide de la poignée, d'une part, et faire pivoter la première partie de boîtier, d'autre part.

2. Dispositif selon la revendication 1,
**caractérisé en ce que**
la poignée (30) est réalisée en forme de manivelle (33) et qu'elle peut être pivotée manuellement autour d'un axe de palier (31) de la manivelle, cet axe étant parallèle à l'axe de pivotement (20) des parties de boîtier ;
l'unité à genouillère (35) en forme de système d'entraînement à excentrique est disposée dans la plage de l'axe de palier (31) de la manivelle ;
l'unité à genouillère (35) comprend un boîtier (36) de levier à genouillère relié de manière rigide à la manivelle (33) de la poignée (30) de façon à pouvoir être pivoté avec elle ;
et le levier de déverrouillage/verrouillage (40) avec sa première extrémité (41) est logé de manière excentrique dans le boîtier (36) du levier à genouillère dans la zone de l'axe de palier (31) de la manivelle de façon à pouvoir être mis en mouvement pivotant par le boîtier de pivotement du levier à genouillère sous l'effet de la manivelle pour déverrouiller/verrouiller la première partie de boîtier (1) d'une part, et en mouvement de levage pour assembler/séparer les parties de boîtier et les moyens de transport en rotation (11 ; 21), d'autre part.

3. Dispositif selon la revendication 1,
**caractérisé en ce que**
l'unité d'actionnement comprend les éléments suivants :
une poignée (30) utilisée pour faire pivoter la première partie de boîtier, en forme de manivelle (33) par laquelle elle peut être manuellement mise en mouvement pivotant dans les deux sens autour d'un axe de palier (31) de la manivelle, cet axe étant parallèle à l'axe de pivotement (20) des parties de boîtier (1 ; 2) ;
une unité à genouillère (35) en forme de système d'entraînement à excentrique disposée dans la zone de l'axe de palier (31) de la manivelle ;
un boîtier (36) de levier à genouillère, disposé de façon à constituer une partie de l'unité à genouillère (35), ce boîtier étant relié de manière rigide à la manivelle (33) de la poignée (30) de façon à pouvoir pivoter avec cette dernière ; et
un levier de déverrouillage/verrouillage (40) dont la première extrémité (4) est logée de manière excentrique dans le boîtier (36) du levier à genouillère dans la zone de l'axe de palier (31) de la manivelle de façon à pouvoir être mis en mouvement pivotant par le boîtier à genouillère pivotant sous l'effet de la manivelle pour déverrouiller/verrouiller la première partie de boîtier (1), d'une part, et dans un mouvement de levage pour assembler/séparer les parties de boîtier et les moyens de transport en rotation (11 ; 21), d'autre part.

4. Dispositif selon la revendication 2 ou 3,
**caractérisé en ce que**
la poignée pivotante (30) et, par conséquent, la manivelle (33) peuvent être bloquées, d'une part, dans une première position (P1) où la première partie de boîtier (1) se trouve dans sa position de fermeture verrouillée (CC) et d'autre part, dans une seconde position (P2) où la première partie de boîtier et, par conséquent, le levier de déverrouillage/verrouillage (40) sont déverrouillés de sorte que la première partie de boîtier puisse être pivotée dans sa position ouverte (CO) par la poignée.

5. Dispositif selon la revendication 4,
**caractérisé en ce que**
la poignée (30) comprend une goupille d'arrêt (32) mise sous contrainte par la force d'un ressort, cette goupille pouvant être déplacée par la poignée dans le sens axial et le long de l'axe central de la poignée, ainsi que parallèlement à l'axe de palier (31) de la manivelle (33) pour entrer dans des trous d'arrêt (17 ; 18) ménagés dans une paroi latérale (15 ; 16) de la première partie de boîtier et pour en sortir.

6. Dispositif selon la revendication 2 ou 3,
**caractérisé en ce que**
le boîtier (36) du levier à genouillère de l'unité à genouillère (35) comprend, pour la première extrémité (41) du levier de déverrouillage/verrouillage (40), un palier (37) parallèle à l'axe de palier (31) de la manivelle et à une certaine distance radiale par rapport à cet axe et décalé dans le sens axial à l'extérieur par rapport à l'extrémité de l'axe de palier de la manivelle, ainsi qu'un évidement en forme de "V" (38) avec des surfaces inclinées (38.1 ; 38.2) pour produire, guider et limiter les mouvements de levage et de pivotement du levier de déverrouillage/verrouillage, les paliers (31 ; 37) du levier de déverrouillage/verrouillage et de la manivelle étant disposés dans la zone de l'évidement en forme de V.

7. Dispositif selon la revendication 6,
**caractérisé en ce que**
compte tenu de la position de l'axe de palier (31) de la manivelle, un rapport d'écartement radial et/ou de levier est prévu entre le palier (37) du levier de déverrouillage/verrouillage et la poignée (30), ce rapport étant adapté aux forces préalablement définies de l'unité d'actionnement.

8. Dispositif selon la revendication 6,
**caractérisé en ce que**
le levier de déverrouillage/verrouillage (40) est réalisé, à sa seconde extrémité (42), en forme de crochet (42) ayant sensiblement la forme d'un "L", ce crochet étant placé dans la position de verrouillage du levier de déverrouillage/verrouillage de façon à se poser partiellement autour de la goupille de verrouillage (49) disposée de manière rigide sur la seconde partie de boîtier (2) au niveau de sa face opposée au palier (37) du levier de déverrouillage/verrouillage et de façon à être serré contre cette goupille, la première partie de boîtier (1) étant serrée contre la deuxième partie de boîtier (2) et le premier moyen de transport en rotation (11) étant serré contre le second moyen de transport en rotation (21).

9. Dispositif selon la revendication 8,
**caractérisé en ce que**
le levier de déverrouillage/verrouillage (40) est soumis à la contrainte d'un moyen à ressort (47) permettant au levier de déverrouillage/verrouillage de pivoter, avec son crochet (42), dans la direction de la goupille de verrouillage (49) et parallèlement à un plan de paroi latérale (15 ; 16 ; 25 ; 26) des parties de boîtier.

10. Dispositif selon la revendication 1 ou 8,
**caractérisé en ce que**
du moins un élément à ressort (51) est disposé entre les deux parties de boîtier (1; 2) de façon à pouvoir générer, lors de l'opération de verrouillage et dans l'état verrouillé des éléments de boîtier, une force de serrage dans l'axe longitudinal du mouvement de levage et dans l'axe longitudinal du levier de déverrouillage/verrouillage (40), cette force de serrage permettant de serrer le crochet (42) du levier de déverrouillage/verrouillage autour de la goupille de verrouillage (49) ; et que le palier (37) du levier de déverrouillage/verrouillage logé de manière excentrique dans l'unité à genouillère peut être déplacé, lors de l'opération de verrouillage, par un mouvement pivotant semi-circulaire de l'unité à genouillère (35) contre la force de l'élément à ressort (51) pour générer la force de serrage en dépassant le point mort de sa trajectoire de déplacement.

11. Dispositif selon la revendication 10,
**caractérisé en ce que**
deux éléments à ressort (51) réalisés sous la forme de ressorts à lames sont disposés sur deux appuis (12 ; 22) montés sur les parois latérales (15 ; 16 ; 25 ; 26) des parties de boîtier (1 ; 2), soit entre la partie supérieure et la partie inférieure du boîtier.

12. Dispositif selon la revendication 8,
**caractérisé en ce que**
la position de verrouillage du levier de déverrouillage/verrouillage (40) peut être détectée par un capteur (48).

13. Dispositif selon la revendication 4,
**caractérisé en ce que**
une lame de ressort (39) s'appuie contre la manivelle de la poignée (30) de façon à faciliter, par sa force de ressort, le pivotement manuel de la manivelle avec la poignée dans les première (P1) et seconde positions (P2).

14. Dispositif selon la revendication 1,
**caractérisé en ce que**
deux ressorts de torsion (23 ; 24) de forme hélicoïdale, dont les spires sont orientées dans des sens opposés et agissant dans des directions opposées, sont disposés de manière concentrique sur l'axe de pivotement (22) à un écartement axial entre eux, la première extrémité de ces ressorts étant reliée à la première partie de boîtier (1), tandis que la deuxième extrémité est reliée à la deuxième partie de boîtier (2), de sorte que le premier ressort de torsion (23) simplifie initialement le mouvement de pivotement de la première partie de boîtier en position ouverte (CO) et que le deuxième ressort de torsion (24) facilite le pivotement en position fermée (CC) grâce aux forces de ces ressorts et que le deuxième ressort de torsion freine la première partie de boîtier (1) directement avant d'atteindre la position finale.

15. Dispositif selon les revendications 1 à 14,
**caractérisé en ce que**
le boîtier de l'appareil d'impression représente une unité destinée à fixer des couches de toner sur un support (S) sous forme de papier ou de film en forme de feuille ou de bande ;
la première partie de boîtier (1) représente la partie supérieure de l'unité de fixation, tandis que la seconde partie de boîtier (2) représente la partie inférieure de cette dernière ;
la partie supérieure du boîtier peut être pivotée vers le haut par un angle supérieur à 90° le long d'une trajectoire de transport (T) horizontale pour le transport de feuilles (S) ou d'une bande (S) après application des couches de toner ; et **en ce que**
les moyens de transport en rotation (11 ; 21) sont réalisés en forme de tambours de fixation avec un tambour chauffant (11) et un tambour de serrage (21), en forme de bandes de fixation comprenant une bande de chauffage et une bande de serrage ou en forme de tambour/bande de transport de feuille/bande disposées par paire(s) verticalement les unes au-dessus des autres, leurs axes de rotation étant disposés perpendiculairement par rapport à la bande de transport (T) de feuille/bande dans les deux parties de boîtier.
